# EUROPÄISCHE PATENTSCHRIFT

(11) **EP 2 896 879 B1**
(45) Veröffentlichungstag und Bekanntmachung des Hinweises auf die Patenterteilung: **06.04.2016**
(21) Anmeldenummer: 14184387.0
(22) Anmeldetag: 11.09.2014
(51) Int. Cl.: F21V 21/02, F21S 4/00, F21S 2/00, F21V 19/00

(54) **Leuchte und Lampe**
Lighting fixture and lamp
Luminaire et lampe

(30) Priorität: 21.01.2014 DE 102014000741
(43) Veröffentlichungstag der Anmeldung: 22.07.2015
(73) Patentinhaber: BJB GmbH & Co. KG, 59755 Arnsberg (DE)
(72) Erfinder: Baumeister, Olaf, 59846 Sundern (DE); Schulte, Markus, 59519 Möhnesee (DE)
(74) Vertreter: Ostriga Sonnet Wirths & Vorwerk

(56) Entgegenhaltungen:
- US-A1- 2010 008 085
- US-A1- 2012 307 524
- US-A1- 2014 233 225

## Beschreibung

Die Erfindung betrifft zunächst eine Leuchte mit einer Fassung sowie einer Halterung für eine Lampe gemäß Oberbegriff des Anspruches 1. Die Erfindung betrifft zudem eine Lampe mit einem Halteteil sowie einem Sockel gemäß Oberbegriff des Anspruches 2. Schließlich betrifft die Erfindung ein erstes Verfahren zur mechanischen Festlegung der Lampe in der Leuchte durch Ineinandergreifen von Halterung und Halteteil gemäß Oberbegriff des Anspruches 17. Letztlich betrifft die Erfindung ein zweites Verfahren zur mechanischen Festlegung einer Lampe in einer Leuchte durch Ineinandergreifen von Lampensockel und Lampenfassung gemäß Oberbegriff des Anspruches 20.

Aus dem Stand der Technik sind zweiseitig gesockelte Lampen, insbesondere Leuchtstofflampen hinlänglich bekannt. So wird beispielsweise auf die DE 10 2007 054 930 A1 der Anmelderin verwiesen. Derartige zweiseitig gesockelte, rohrförmige Leuchtstofflampen weisen an ihren jeweiligen Enden Sockelkontakte in Form von Kontaktstiften auf, die jeweils in eine Fassung eingesetzt werden. Dabei handelt es sich in der Regel um Fassungen mit einem Rotor, bei welchen die Kontaktstifte über einen Schlitz im Fassungsgehäuse dem Rotor zugeführt und durch anschließendes Drehen der Lampe unter Mitnahme des Rotors sowohl in eine Kontaktstellung bewegt werden, in welcher die Fassungskontakte mit den Kontaktstiften der Lampe eine elektrische Verbindung eingehen, als auch die mechanische Halterung erreicht wird. Derartige Lampen werden in Leuchten eingesetzt, mittels derer langgestreckte Lichtbänder in Büros, Industrie und Gewerbehallen sowie teilweise auch in Privathaushalten realisiert werden. Zweiseitig gesockelte Leuchtstofflampen haben sich aufgrund ihrer lichtgestalterischen Möglichkeiten in vielen Bereichen durchgesetzt, auch weil sie gegenüber anderen konventionellen Leuchtmitteln bei gleicher elektrischer Leistung eine höhere Lichtleistung haben.

In ihrer Handhabung weisen sie jedoch beim Einsetzen und demontieren der Lampe einige Nachteile auf, da die Sockelkontaktstifte beider Lampenenden in der Regel nicht synchron in die Fassungen einsetzbar sind, was einerseits in der Handhabung durch den Benutzer geschuldet ist, und seine Ursache darin hat, dass das Einsetzen der Sockelkontaktstifte in die engen Einführöffnungen der Fassungen unpräzise ist. Je länger die Leuchtstofflampe selbst ist desto unkomfortabler ist die Handhabung. Der Benutzer muss aufgrund der geringen Eigenstabilität der Leuchtstofflampen sehr genau darauf achten, die Lampe beim Einsetzen oder durch versehentliches Fallenlassen nicht zu zerstören.

Sodann sind aus dem Stand der Technik vergleichsweise langgestreckte einseitig gesockelte Leuchtstofflampen bekannt, die in Leuchten mit nur einer Fassung eingesetzt werden. Um die mechanische Beanspruchung der Fassung zu reduzieren und eine korrekte Ausrichtung der Lampe in der Leuchte zu gewährleisten, können diese Leuchten mit einem zusätzlichen Halter für die Leuchtstofflampe versehen sein, bei dem es sich in der Regel um ein Rastelement handelt. Dieses teilumgreift die Leuchtstofflampe, die selbst über kein zusätzliches Haltemittel verfügt. Hierzu wird auf die Artikel 26.746.1001 und 26.726-013, abgebildet im Katalog 2008-2011 auf den Seiten [03] 52 bis [03] 54 der Anmelderin verwiesen. Bei derartigen Systemen ist die Montage der Leuchtstofflampe durch seitliches Einstecken regelmäßig gut durchführbar. In der Regel müssen zum Einsetzen der Lampe in die Fassung nicht unerhebliche Kräfte aufgebracht werden. Da die Fassung für den Lampensockel jedoch einen Montagebewegungsendanschlag bietet, hat der Benutzer die Sicherheit, die Lampe nicht versehentlich aus der Hand zu verlieren. Gleiches gilt für das Einrasten der Lampe im leuchtseitigen Halteelement.

Auch hier bietet das Halteelement einen Montageendanschlag für die Festlegungsbewegung. Wesentlich unangenehmer für den Benutzer ist das Demontieren einer solchen Leuchtstofflampe, da hier mit vergleichsweise hohem Kraftaufwand die empfindliche Leuchtstofflampe aus dem rastenden Halteelement der Leuchte und sodann aus der Lampenfassung herausgezogen werden muss. Das üblicherweise plötzliche Überwinden der Haltekräfte des Halteelementes sowie der Fassung resultiert in einer plötzlichen Bewegung der Lampe in Demontagerichtung, mit der Gefahr, dass die Lampe versehentlich fallengelassen wird oder gegen das Leuchtengehäuse stößt.

Einseitig elektrisch kontaktierte, jedoch zweiseitig mechanisch gehaltene Lampen sind unter anderem aus dem Recherchenergebnis zur Ursprungsanmeldung bekannt geworden. Die dort ermittelte US 2012/0307524 A1 zeigt eine solche Lampe unter Verwendung von LEDs, bei welcher zur Anordnung der Lampe zwischen den Haltern ein axialer Bewegungsraum notwendig ist. dieser wird durch axila beweglich gelagerte und mit einer Rückstellkraft beaufschlagte Halteelemente gewährleistet.

US 2012/0049739 A1 zeigt zweiseitig gehaltene LED-Lampen, die mittels mechanischen Verbindern aneinander festlegbar sind. Hierzu weisen die Verbinder korrespondierende Gewindeabschnitte auf, die mittels einer Drehung ineinandergreifen. Über die Verbinder wird auch eine elektrische Kontaktierung zweier aneinander angeordneter Lampen ermöglicht. Eine teilumgreifende Halterung legt die Lampe an einer Leuchte rein mechanisch fest.

Auch wird auf US 2013/0002164 A1 verwiesen, bei welcher an Endkappen angeordnete Befestigungswinkel in korrespondierende Öffnungen auf der Leuchtenseite eingreifen. Nach einer Axialverschiebung hintergreifen die Winkel leuchtenseitige Vorsprünge, so dass die Lampe mechanisch gesichert ist. Gleichzeitig sort die Axialverschiebung dafür, das das elektrisch kontaktierende Lampenende in einen Aufnahmeabschnitt der Leuchte eintaucht und so ebenfall mechanisch gehalten ist.

Eine zweiseitig gesockelte LED-Lampe ist in DE 20 2013 001 101 U1 dargestellt

Alte Lampenformen haben zusätzlich den Nachteil, dass bei einer Aneinanderreihung mehrerer Lampen diejenigen Abschnitte kein Licht erzeugen, die die Lampensockel- und fassungen in Anspruch nehmen. Hierdurch entstehen bei Lichtbändern, die aus mehreren Lampen gebildet sind, abgeschattete Bereiche.

Schließlich sind als Ersatz für solche Leuchtstofflampen aus dem druckschriftlich nicht belegbaren Stand der Technik LED-Lampen bekannt. Diese nutzen jedoch die bekannten Sockel- und Fassungssysteme. Um als Nachrüst- bzw. Austauschlampe für bestehende Leuchten dienen zu können, sind solche LED-Lampen auch in Ihrer Bauform den klassischen Leuchtstofflampen nachempfunden.

Speziell LED-Lampen in Bauform einer klassischen, röhrenförmigen Leuchtstofflampe verfügen zur Kühlung der LEDs in der Regel über einen Aluminiumkörper, der sich über die gesamte Länge der Lampe erstreckt. Im Vergleich zu dem Glasrohr einer Leuchtstofflampe kommt es hier zu erheblichen Längenausdehnungen, bedingt durch die Erwärmung im Betrieb, was wiederum Verspannungen der eingebauten Lampe oder sogar eine Deformation der kompletten Leuchte verursachen kann. Zusätzlich kommt es dadurch zu Kontaktierungsproblemen, wenn sich die Sockelkontakte durch Längenreduktion beim Abkühlen der Lampe von den Fassungskontakten lösen.

Aufgabe der Erfindung ist es die Montage einer Lampe, insbesondere einer LED-Lampe in einer Leuchte zu verbessern, insbesondere in einer solchen Lampe, die der Schaffung von verbesserten langgestreckten Lichtbändern dienen kann.

Die Aufgabe wird zunächst gelöst von einer Leuchte mit den Merkmalen des Anspruches 1, insbesondere mit dessen kennzeichnenden Merkmalen.

Der wesentliche Vorteil der Erfindung ist darin zu sehen, dass die Leuchte eine Halterung ausbildet, die lediglich der mechanischen Festlegung der Lampe und nicht etwa zusätzlich einer elektrischen Kontaktierung dient und darüber hinaus dazu ausgebildet ist, ein lediglich der mechanischen Festlegung der Lampe dienendes Halteteil aufzunehmen. Dadurch, dass sowohl leuchten- wie auch lampenseitig Bauteile vorgesehen sind, die in Kooperation miteinander miteinander lediglich der mechanischen Festlegung der Lampe in der Leuchte dienen, besteht die Möglichkeit, diese Bauteile auf eine Maximum an Bedienkomfort und auf eine minimale Bauform und eine günstige Positionierung an der Leuchte und der Lampe hin zu optimieren.

Diese Halterung für eine Lampe an einem Leuchtenbauteil umfasst einen im wesentlichen topfartigen Grundkörper, auf dessen Boden zwei einander gegenüberliegende Stirnwände angeordnet sind, die zwischen sich zwei ebenfalls gegenüberliegende Seitenwände halten, wobei die Stirn- und Seitenwände einen Aufnahmeraum umschließen, der über eine Öffnung zugänglich ist, die sich in einen Einschubabschnitt und einen sich in Einschubrichtung hinten gelegenen Halteabschnitt teilt. Der wesentliche Vorteil der Halterung ist darin zu sehen, dass sie in dieser einfachen Ausführungsform ohne Rast- oder Klemmmittel auskommt und so eine im Wesentlichen kraftfreie Montage der Lampe in der Halterung möglich ist.

Bestandteil der Leuchte ist auch eine Fassung mit einer Ausnehmung zur Aufnahme eines Montagedoms eines Sockels, in der eine federbelastete Druckplatte angeordnet ist und mit einem in der Ausnehmung angeordneten Haltestift, der federrückstellelastisch angelenkt ist und gegebenenfalls mit Fassungskontakten zur elektrischen Anbindung an Kontakte eines Lampensockels, wenn die Halterung als Lampenfassung ausgestaltet ist.

Der wesentliche Vorteil dieser Fassung ist in ihrem Zusammenwirken mit dem vorgenannten Sockel zu sehen, die ein sogenannes Push-in - Pushout Prinzip zur Verankerung des Sockels in der Fassung verwirklichen. Dieses kennzeichnet sich dadurch, dass ein Eindrücken des Sockels in die Fassung zunächst zu einer mechanischen Verankerung und elektrischen Kontaktierung führt und ein erneutes Eindrücken des Lampensockels in die Fassung zu einem Herauslösen des Sockels aus der Fassung führt. Zentrales Element ist hierbei der fassungsseitige Haltestift, der über die federrückstellelastische Auslenkung in Zusammenwirken mit den Führungsflächen des Lampensockels zunächst in eine Arretierstellung und dann in eine Lösestellung bewegt wird. Die federbelastete Druckplatte sorgt dafür, dass der Haltestift sicher im sockelseitigen Arretierabschnitt verbleibt und nach erneutem Eindrücken des Sockels in die Fassung dar Sockel aus der Fassung herausbewegt wird.

Eine bevorzugte Ausführungsform kennzeichnet sich dadurch, dass der Halteabschnitt durch zwei sich gegenüberliegende, in Einschubrichtung orientierte Stege gebildet ist, die die Öffnung im Bereich des Halteabschnitts nutbildend verengen.

Es ist vorgesehen, dass ein Halteteil lediglich der mechanischen Festlegung der Lampe in der Leuchte dient und hinsichtlich elektrischer Kontakte kontaktfrei ausgebildet ist, wobei das Halteteil in die leuchtenseitige, lediglich der mechanischen Festlegung der Lampe dienenden Halterung einsetzbar ist. Dabei orientieren sich die Stege der Halterung bei Deckenmontage in etwa quer zur Schwerkraftrichtung, so dass das Halteteil der Lampe auf ihnen aufliegen kann. In dieser konkreten Ausführungsform wird deutlich, dass eine rastende oder klemmende Festlegung in der leuchtenseitigen Halterung nicht notwendig und deswegen eine einfache Montage und vor allen Dingen Demontage möglich ist.

Des Weiteren ist vorgesehen, dass im Aufnahmeraum wenigstens eine Führungsfläche angeordnet ist, die die Einschubbewegung eines einzusetzenden Lampenbauteil steuert. Die Steuerflächen dienen dazu, den Vorgang des Einsetzens des Halteteils in die Halterung weiter zu verbessern. Die Führungsflächen sorgen dafür, dass das Einsetzen in die Halterung eine fließende Bewegung ist und ein Verkanten des Halteteils bei der Montage in der Halterung vermieden wird. Insbesondere wandeln die Führungsflächen die Einsetzbewegung in den Einschubabschnitt in eine Einschubbewegung in den Halteabschnitt.

Konkret ist vorgesehen, dass die Führungsfläche der in Einschubrichtung vorn liegenden Stirnwand entspringt und zum Boden hin abfällt, insbesondere, wenn sich die Führungsfläche von der in Einschubrichtung vorn gelegenen Stirnwand bodenparallel bis zu in Einschubrichtung hinten gelegenen Stirnwand erstreckt.

Es ist weiterhin vorgesehen, dass der zwischen den Stegen und dem Boden gebildete Halteraum des Halteabschnitts derart bemessen ist, dass ein einzusetzendes Halteteil einer Lampe im Wesentlichen spielfrei haltbar ist.

Weiterhin ist vorgesehen, dass der Halteraum von den Stegen und der bodenseitigen Führungsfläche begrenzt ist.

Schließlich ist für eine einfache Montage der Halterung im Leuchtenteil vorgesehen, dass die Stirn-und/oder Seitenwände außenseitig Rastmittel aufweisen, um die Halterung in einem Ausschnitt des Leuchtenbauteils verankern zu können. Es ist jedoch alternativ auch denkbar, dass das Halteteil einstückiger Bestandteil des Leuchtenbauteils ist.

Vor dem eingangs genannten Stand der Technik und der erfindungsgemäßen Aufgabe besteht eine weitere Lösung in einer Lampe mit den Merkmalen des Anspruches 9, insbesondere mit dessen kennzeichnenden Merkmalen.

Analog zu den Vorteilen der Leuchte sind die Vorteile der Lampe zu sehen. Auch hier bietet das lampenseitige Halteteil in seinem kombinierten Zusammenwirken mit der leuchtenseitigen Halterung die Möglichkeit, das Halteteil lediglich auf eine gut handhabbare mechanische Verbindung mit der Leuchte hin auszurichten und keine Kompromisse hinsichtlich der elektrischen Kontaktierung eingehen zu müssen.

Das Halteteil der Lampe verfügt über einen von einem Halteteilboden und Halteteilseitenwänden begrenzten Aufnahmeraum für Lampenbauteile, wobei eine der Halteteilseitenwände außenseitig einen Ankerabschnitt zur mechanischen Festlegung der Lampe an einer Leuchte aufweist.

Der wesentliche Vorteil des dezidiert ausgebildeten Halteteils ist darin zu sehen, dass dieses allein auf die Haltefunktion hin optimiert ausgeführt werden kann. Anders als im Stand der Technik ist es nicht erforderlich, anderen Anforderungen, wie beispielsweise einer guten elektrischen Kontaktierung, nachzukommen. Gegenüber des weiteren genannten Standes der Technik bietet die das dezidiert ausgebildete Halteteil auf Seiten der Lampe den Vorteil, dass es gegenüber dem Lampenkolben weniger empfindlich ausgebildet ist und bei Montage und Demontage der Lampe vom Benutzer gut haltbar ist.

In einer konkreten Ausführungsform ist vorgesehen, dass der Ankerabschnitt des Halteteils einen Ankerkopf aufweist, der mittels eines Ankerzapfens an der Halteteilseitenwand festgelegt ist, insbesondere wenn der Ankerzapfen schmaler ist als der Ankerkopf und der Ankerabschnitt insgesamt in etwa T-förmig ausgestaltet ist.

Diese Ausbildung des Ankerabschnitts erlaubt ein ideales Zusammenwirken mit der vorbeschriebenen Halterung, indem der insbesondere T-förmig ausgestaltete Ankerabschnitt im Halteabschnitt der Halterung auf den Stegen gelagert ist, wohingegen der Ankerzapfen zwischen den Stegen austritt und so die Lampe hält.

Um eine Lampe in einer Leuchte betreiben zu können, ist neben dem Zusammenspiel von Halterung und Halteteil, also der mechanischen Verbindung der Lampe in der Leuchte auch eine elektrische Verbindung zwischen Lampe und Leuchte erforderlich. Deshalb ist die Erfindung auch gerichtet auf den Lampensockel der Lampe gemäß Anspruch 9, mit Sockelkontakten zur elektrischen Kontaktierung von Fassungskontakten.

Dieser Sockel ist mit einem Montagedom versehen, geeignet zum Einsetzen in eine zweite Ausführungsform einer Lampenfassung, die einen federrückstellelastisch angelenkten Haltestift zur mechanischen Verankerung des Halteteils aufweist, wobei der Montagedom Führungsflächen aufweist, die eine Bewegungsbahn bilden, entlang derer der Haltestift führbar ist, wobei die Bewegungsbahn dazu geeignet ist, bei einer Relativbewegung von Sockel und Fassung den Haltestift mittels eines Auslenkabschnitts unter Aufbau einer Federspannung aus einer Ruhelage in eine erste Richtung auszulenken, mittels eines Rückführabschnitts unter teilweisem Abbau der Federspannung in Richtung seiner Ruhelage zurückzuführen, unter Aufrechterhaltung einer Federrestspannung in einem Arretierabschnitt zu halten, der Teil des Rückführabschnittes ist.

Ein solcher Lampensockel ist Bestandteil einer sogenannten Push-in-Push-out Anordnung, bei welchem der Lampensockel durch Eindrücken in die Fassung in einer Verankerungsstellung gehalten ist und durch erneutes Eindrücken in die Fassung in eine Löse- oder Demontagestellung geführt wird. Beim ersten Eindrücken des Sockels in die Fassung wird der in der Fassung angeordnete Haltestift bis in den Arretierabschnitt des Sockels bewegt und hält so den Sockel in einer Montagestellung. In dieser findet eine mechanische Verankerung des Sockels in der Fassung und somit der Lampe in der Leuchte statt. Auch eine elektrische Verbindung zwischen fassungs- und sockelseitigen Kontakten ist wird auf diese Weise realisiert.

Es ist vorgesehen, dass der Ankerkopf zumindest an seinen Endabschnitten walzenartig geformt ist. Insbesondere im Zusammenhang mit den Führungsflächen auf Seiten der vorbeschriebenen Halterung erlauben es die walzenartig geformten Endabschnitte, eine komfortable, gleitende Montage zu gewährleisten.

In einer entsprechenden Weiterbildung des erfindungsgemäßen Sockels ist vorgesehen, dass die Bewegungsbahn bei einer weitergehenden Relativbewegung von Fassung und Sockel dazu geeignet ist, den Haltestift aus dem Arretierabschnitt zu lösen, unter Abbau der Federrestspannung vom Rückführabschnitt in einen Ausführabschnitt der Bewegungsbahn zu überführen.

Der wesentliche Vorteil ist nunmehr darin zu sehen, dass ein erneutes Eindrücken des Sockels in die Fassung den Haltestift aus dem Arretierabschnitt löst und in den Ausführabschnitt überwechselt, so dass der Sockel aus der Fassung heraus genommen werden kann. Dabei ist beim Herausnehmen des Sockels aus der Fassung bei dieser Ausführungsform kein wesentlicher Kraftaufwand nötig. Vielmehr gleitet der Sockels quasi selbständig aus der Fassung heraus. Allenfalls ein gewisser Reibschluss mag den Sockel unter Berücksichtigung des Eigengewichtes der mit dem Sockels verbundenen Lampe in der Fassung halten.

Um ein versehentliches Herausrutschen des Sockels aus der Fassung zu verhindern und die Lampe so bei einem gewollten oder versehentlichen Lösen des Haltestiftes aus dem Arretierabschnitt in der Fassung zu halten, ist vorgesehen, dass der Ausführabschnitt dazu geeignet ist, den Haltestift unter erneutem Aufbau einer Federspannung in eine zweite Richtung auszulenken, die der ersten Auslenkrichtung entgegengesetzt ist.

Der wesentliche Vorteil ist hier darin zu sehen, dass der Haltestift nur unter Aufbau einer erneuten Federspannung durch den Ausführabschnitt ausgleiten kann. Diese Federspannung ist dabei so bemessen, dass sie ohne weiteres ein Ausgleiten des Haltestiftes aus dem Arretierabschnitt allein aufgrund des Eigengewichtes der Lampe verhindert.

Schließlich ist vorgesehen, dass die Führungsflächen zu einer in eine Seitenwand des Montagedoms eingearbeiteten Führungsnut gehören.

Es ist weiterhin vorgesehen, dass die Führungsnut einer Eintrittsöffnung entspringt, durch die der Haltestift in die Nut einführbar ist und in einer Austrittsöffnung endet, durch die der Haltestift entnehmbar ist.

Für ein Zusammenwirken mit dem vorbeschriebenen Sockel ist eine entsprechend ausgestaltete Fassung erforderlich.

Wie sich vorstellen lässt, kann man die Halterung in ihrer gegenständlichen Ausgestaltung entsprechend dem Halteteil bilden und sodann das Halteteil in seiner gegenständlichen Ausbildung entsprechend der Halterung ausbilden. In diesem Falle wäre das Halteteil somit leuchtenseitig, die Halterung hingegen lampenseitig angebracht. Da hier lediglich die Anordnung von Halterung und Halteteil an Leuchte bzw. Lampe ausgetauscht, nicht jedoch die Funktion verändert wird, ist eine solche Ausbildung als äquivalent anzusehen. In gleicher Weise gilt dies für die als Sockel und Fassung bezeichneten Bauteile.

Bestandteil der Erfindung ist weiterhin ein Verfahren zur mechanischen Festlegung einer Lampe in einer Leuchte gemäß Anspruch 17. Es ist dadurch gekennzeichnet, dass der Ankerabschnitt des Halteteils in einer ersten, linear gerichteten Bewegung durch die Öffnung hindurch in den Aufnahmeraum der Halterung und dort in den Einschubabschnitt bewegt wird und in einer zweiten, ebenfalls linear gerichteten Bewegung in den Halteabschnitt des Aufnahmeraums der Halterung eingesetzt wird.

In einer Weiterbildung vorgesehen, dass der Ankerkopf in den Einschubabschnitt eingesetzt und den Halteabschnitt eingeschoben wird, der Ankerzapfen jedoch zwischen die nutbildenden Stege geschoben wird.

Schließlich ist vorgesehen, dass die Führungsfläche die erste linear gerichtete Bewegung in die zweite linear gerichtete Bewegung überführt.

Weiterhin ist Bestandteil der Erfindung ein Verfahren zur mechanischen Festlegung einer und einer Leuchte gemäß Anspruch 20. Dieses Verfahren ist dadurch gekennzeichnet, dass der Montagedom mittels einer Montagebewegung in einer Montagerichtung in die Ausnehmung der Fassung eingesetzt wird, wobei der Haltestift auf wenigstens eine Führungsfläche des Auslenkabschnitts trifft und die Druckplatte der Fassung unter Aufbau einer Federspannung um eine erste Strecke verschoben wird.

Dieses wird weitergebildet indem, der Haltestift über die Montagebewegung hinweg entlang des Auslenkabschnitts der Bewegungsbahn gleitet und am Ende der Montagebewegung in den Rückführabschnitt eintaucht, bis er im Arretierabschnitt verankert ist.

Sodann ist vorgesehen, dass zum Lösen des arretierten Haltestiftes eine Demontagebewegung ausgeführt wird, die zunächst richtungsgleich mit der Montagebewegung ist.

Schließlich wird das Verfahren weitergebildet, indem sich der Haltestift bei Ausführen der Demontagebewegung in den Ausführabschnitt bewegt.

Auch ist vorgesehen, dass bei Fortsetzung der Demontage unter Umkehr der Bewegungsrichtung der Haltestift unter erneuter federrückstellelastischer Auslenkung durch den Ausführabschnitt der Bewegungsbahn geführt wird.

Und letztlich ist vorgesehen, dass die fortgesetzte Demontagebewegung mit Bewegungsrichtung entgegen der Montagebewegung von der federbelasteten Druckplatte der Fassung induziert wird.

Im Übrigen wird die die Erfindung nunmehr an Hand von Ausführungsbeispielen näher erläutert. Es zeigen:
- Figur 1: Eine erfindungsgemäße Leuchte mit erfindungsgemäßen Lampen,
- Figur 2: eine schematische Darstellung der Montagesituation einer erfindungsgemäßen Leuchte in einer erfindungsgemäßen Lampe
- Figur 3: eine erfindungsgemäße Halterung mit der Ansicht von unten
- Figur 4: die Halterung gemäß Figur 3 in perspektivischer Ansicht von oben
- Figur 5: die Halterung gemäß Figur 3 in Schnittansicht gemäß Schnittlinie AA in Figur 3
- Figur 6: eine erfindungsgemäßes Halteteil in Perspektivansicht
- Figur 6a: die Darstellung gemäß Figur 5 mit einer zweiten Ausführungsform der Halterung
- Figur 7: eine vereinfachte Teilschnittdarstellung in Lampenlängsrichtung durch die Leuchte gemäß Figur 1 mit Halteteil in Montageposition
- Figur 8: eine Teilseitenansicht auf die Leuchte in Figur 1
- Figur 9: die Darstellung gemäß Figur 7 mit alternativer Ausführungsform der Halterung
- Figur 10: eine vereinfachte Teilschnittansicht der Leuchte gemäß Figur 1 mit Ansicht des Anordnungsbereiches von Lampensockel und Lampenfassung,
- Figur 10a: eine Darstellung des Anordnungsbereiches von Lampensockel und Lampenfassung

- Figur 10b: eine perspektivische Ansicht auf den Lampensockel
- Figur 11a u. 11b: Darstellung des Anordnungsbereiches von Lampensockel und Lampenfassung in Vormontagestellung
- Figuren 12a, 12b u 12c: Darstellungen des Anordnungsbereiches von Lampensockel und Lampenfassung zur Verdeutlichung des Befestigungsvorganges,
- Figuren 13a, 13b u. 13c: Darstellung des Anordnungsbereiches von Lampensockel und Lampenfassung zur Verdeutlichung des Demontagevorganges,
- Figuren 14a u. 14b: Darstellung des Anordnungsbereiches von Lampensockel und Lampenfassung zur Verdeutlichung der Entnahmestellung der Lampe.

In den Figuren ist eine erfindungsgemäße Leuchte insgesamt mit der Bezugsziffer 10 versehen. Sie ist in perspektivischer Ansicht in Figur 1 dargestellt.

Die Leuchte 10 nimmt wenigstens eine, im vorliegenden Ausführungsbeispiel jedoch mehrere langgestreckte, zu einem linienartigen Lichtband zusammengefügte Lampen 11 auf. Zur mechanischen Verankerung der Lampe 11 verfügt die Leuchte 10 über eine Halterung 12, die mit einem Halteteil 13 der Lampe 11 kooperiert. Die Halterung 12 und das Halteteil 13 dienen dabei ausschließlich der mechanischen Festlegung der Lampe 11 an der Leuchte 10, wohingegen eine leuchtenseitige Fassung 14 und ein lampenseitiger Sockel 15 der mechanischen Verankerung der Lampe 11 in der Leuchte 10 und der elektrischen Anbindung dienen. Der Sockel 15 ist an einem ersten Ende der Lampe 11, das Halteteil 13 an einem zweiten Ende der Lampe 11 angeordnet, so dass es sich beim erfindungsgemäßen Lampentyp um einen zweiseitig gehaltenen Lampentyp handelt.

Die Leuchte 10 ist im Ausführungsbeispiel recht einfach gehalten. Es handelt sich hier um einen Träger in H-form mit zwei voneinander beabstandeten Vertikalschenkeln 16 und einem sie verbindenden Horizontalschenkel 17. Die Leuchte 10 bildet auf diese Weise einen dem Betrachter zugewandten Aufnahmeraum 18 für die Lampe 11 aus und einen Versorgungsraum 19, der dem Betrachter abgewandt ist und welcher die Fassung 14, die Halterung 12 Befestigungselemente zur Anordnung der Leuchte an Gebäudeteilen und beispielsweise spannungsführende Kabel und Steuerleitungen aufnimmt.

Die Lampe selbst ist als LED-Lampe ausgeführt, die nicht nur hinsichtlich des Energieverbrauches vorteilhafte Eigenschaften aufweist, sondern bei welcher durch Anordnung der einzelnen LEDs die Lichtrichtung beeinflusst werden kann. Auf diese Weise kann der durch den Sockel 15 bzw. das Halteteil 13 verschattete Zwischenraum zwischen zwei hintereinander angeordneten Lampen 11 für den Betrachter ausgeleuchtet werden, so dass ein Lichtband mit durchgehend gleichmäßigem Lichtaustritt entsteht.

Die Halterung 12 ist für sich allein in den Figuren 3 bis 5 dargestellt. In der Ansicht von unten (Figur 3) ist zunächst zu entnehmen, dass die Halterung 12 einen im Wesentlichen topfartigen Grundkörper bildet, dessen Boden 20 zwei einander gegenüberliegende Stirnwände 21 und 22 hält. Zwischen den Stirnwänden 21 und 22 sind zwei Seitenwände 23 und 24 gehalten. Der Boden 20, die Stirnwände 21 und 22 sowie die Seitenwände 23 und 24 bilden einen Aufnahmeraum 25 aus, der über eine Öffnung 26 zugänglich ist. Die Öffnung 26 unterteilt sich in Richtung einer Einschubrichtung X in einen vorn gelegenen Einschubabschnitt 27 und einen in Einschubrichtung X hinten gelegenen Halteabschnitt 28. Der Halteabschnitt 28 wird durch zwei sich mit Abstand gegenüberliegende, in Einschubrichtung X orientierte Stege 29 definiert, die die Öffnung 26 im Bereich des Halteabschnitts 28 nutbildend verengen, so dass der Halteabschnitt 28 als eine Art hinterschnittene Haltenut ausgebildet ist. Der Halteabschnitt 28 ist in Einschubrichtung X derart lang ausgebildet, dass zumindest die fertigungsbedingten Längentoleranzen der Lampen 11 kompensiert werden. Bevorzugt ist es jedoch, auch einen Raum zur Kompensation der Wärmeausdehnung der Lampe 11 bereitzustellen, wie später noch beschrieben ist.

Im Aufnahmeraum 25 der Halterung 12 sind Führungsflächen 30 angeordnet, die der Steuerung der Einschubbewegung in Einschubrichtung X eines Halteteils 13 dienen. Die Führungsflächen 30 entspringen der ersten Stirnwand 21 und zwar nahe der Öffnung 26, fallen zum Boden 20 hin ab und verlaufen im Bereich des Halteabschnitts 28 bodenparallel. Zwischen den Stegen 29 und dem Boden 20 wird so ein Halteraum 31 des Halteabschnitts 28 ausgebildet.

Wie aus der perspektivischen Ansicht der Halterung 12 in Figur 4 hervorgeht, sind die Seitenwände 23 und 24 mit Rastmitteln 32 versehen, die der Verankerung des Halteteils 13 in dem Ausschnitt eines Leuchtenbauteils dienen. Ein umlaufender Kragen 33 am der Lampe 11 zugewandten Rand der Halterung 12 dient als Widerlager, der ein Durchrutschen der Halterung 12 durch den vorgenannten Ausschnitt eines Leuchtenbauteils verhindert. Es ist jedoch auch denkbar, dass die Halterung einstückig stoffschlüssiger Bestandteil eines Leuchtenbauteils ist und nicht, wie hier vorgeschlagen, als separates Bauteil zur Ausrüstung einer Leuchte hergestellt wird.

Die Schnittdarstellung der Halterung 12 entlang der Schnittlinie A-A in Figur 3 verdeutlicht zum einen insbesondere das Vorhandensein des Halteraums 31 im Halteabschnitt 28 sowie den Verlauf der Führungsfläche 30. Diese fällt - ausgehend von ihrem öffnungsnahen Ursprung in der ersten Stirnwand 21 - entlang eines Kreisbahnabschnitts bis etwa auf das Niveau des Bodens 20 ab. Alternativ kann der abfallende Verlauf jedoch auch eine andere Form annehmen. Diese korrespondiert vorzugweise mit dem einzusetzenden Halteteil 13.

Mit der Halterung 12 korrespondiert zur mechanischen Festlegung der Lampe 11 in der Leuchte 10 ein Halteteil 13, welches in perspektivischer Darstellung in Figur 6 gezeigt ist.

Das Halteteil 13 der Erfindung sitzt am Ende der Lampe 11 auf und bildet so einen Teil des Lampengehäuses. Hierzu hält ein Halteteilboden 34 Halteteilseitenwände 35, die einen in Figur 6 vom Betrachter weg gewandten Aufnahmeraum für Lampenbauteile bilden. Das Halteteil 13 ist demzufolge etwa wie eine Kappe ausgebildet, die auf das Ende der Lampe 11 aufsteckbar ist und beispielsweise Halteelemente für ein Abdeckglas 43 und eine Platine 44, die mit LEDs 45 versehen ist, ausbildet. Das Halteteil 13 ist auf einer der Leuchte zugewandten Halteteilseitenwand 35 mit einem Ankerabschnitt 36 zur mechanischen Festlegung der Lampe 11 an der Leuchte 10 versehen. Dieser Ankerabschnitt 36 bildet einen Ankerzapfen 37, der der Halteteilseitenwand 35 entspringt und an seinem freien Ende einen Ankerkopf 38 trägt. Der Ankerabschnitt 36 ist insoweit in etwa T-förmig ausgestaltet. Die Endabschnitte 39 des Ankerkopfes 38 sind in etwa walzenartig geformt.

In Figur 6a ist nunmehr eine alternative Ausführungsform der Halterung 13 gemäß Figur 5 dargestellt. Diese unterscheidet sich von der Halterung 13 gemäß Figur 5 insbesondere dadurch, dass im Aufnahmeraum 25 ein Federelement 40 angeordnet ist, dessen Federarm 41 im Halteraum 31 angeordnet ist. Der Federarm 41 wird beim Einsetzen des Halteteils 13 in die Halterung 12 vom Ankerabschnitt 36 in Einschubrichtung X aus seiner Ruhelage heraus verdrängt. Alternativ zu dem hier gewählten Blattfederelement sind andere Federelemente, wie z. B. Schraubenfedern denkbar, die aus einer Ruhelage heraus in Einschubrichtung X verdrängt werden, wenn das Halteteil 13 in die Halterung 12 eingesetzt wird.

Das Halteteil 13 und die Halterung 12 wirken zusammen als ein System zur mechanischen Festlegung einer Lampe 11 in einer Leuchte 12. Die Art dieses Zusammenwirkens sowie der Vorgang des Einsetzens des Halteteils 13 in die Halterung 12 wird nunmehr unter Rückgriff auf die Darstellung der Figur 7 näher erläutert.

Figur 7 ist eine Teilschnittdarstellung der Leuchte 10 gemäß Figur 1 mit Sicht auf den Anordnungsbereich von Halterung 12 und Halteteil 13. Von der Leuchte 10 selbst ist lediglich der Horizontalschenkel 17 des H-artig ausgebildeten Leuchtenprofils dargestellt. In einer Aussparung 42 des Horizontalschenkels 17 ist die Halterung 12 verrastet.

Ein Endabschnitt der Lampe 11 in Schnittdarstellung ist ebenfalls in Figur 7 ersichtlich. Aus dieser wird ersichtlich, dass das Halteteil 13 mit seinem Halteteilboden 34 und seinen Halteteilwänden 35 einen Aufnahmeraum für Lampenbauteile ausbildet. Innerhalb dieses nicht näher bezeichneten Aufnahmeraumes sind Endabschnitte der Lampenabdeckung 43 sowie einer Platine 44 gehalten, wobei die Platine 44 mit einer Reihe von LEDs 45 versehen ist.

Die der Leuchte 10 zugewandte Halteteilseitenwand 35 trägt - wie schon vorerwähnt - den Ankerabschnitt 36 der unterhalb des der Halterung 12 vor der Öffnung 26 im Bereich des Einschubabschnittes 27 anzuordnen ist. Der Ankerkopf 38 wird nunmehr in Einsetzrichtung Y durch die Öffnung 26 in den Aufnahmeraum 25 des Halteteils eingesetzt und gleitet sodann auf den Führungsflächen 30 in Einschubrichtung X ab, um in den Halteraum 31 der Halterung 12 einzutauchen.

Der nunmehr im Bereich der hinterschnittenen Haltenut einliegende Ankerkopf 38 hat über den zwischen den Stegen 29 aus der Halterung 12 hinausführenden Ankerzapfen 37 Verbindung zur Lampe 11 und hält diese entgegen der Schwerkraftrichtung an der Leuchte 10. Die vorteilhafte walzenartige Ausgestaltung der Endabschnitte 39 des Ankerkopfes 38 erlaubt ein Verschwenken der in diesem Zustand lediglich einseitig mechanisch an der Leuchte 10 gehaltenen Lampe 11 um den Ankerkopf 38 herum als Zentrum der Schwenkbewegung. Dies ist vorteilhaft in Hinblick auf die Verbindung von Sockel 15 und Fassung 14, die später beschrieben wird.

Aus dem dargestellten Zusammenwirken von Halterung 12 und Halteteil 13 wird für jedermann sofort ersichtlich, dass die strukturellen Merkmale der Halterung 12 auch auf Seiten der Lampe 11 im Sinne eines Halteteils ausgebildet sein können, wenn die strukturellen Merkmale des Halteteils 13, insbesondere die Ausbildung des Ankerabschnitts 36 auf Seiten der Leuchte 10 ausgebildet werden. Insofern ist ein solcher Austausch, d.h. das Halteteil 13 merkmalsmäßig wie die Halterung 12 auszubilden und gleichzeitig die Halterung 12 merkmalsmäßig wie das Halteteil 13 auszubilden, als äquivalent anzusehen.

Die Figur 9 ist eine der Figur 7 entsprechende Darstellung, jedoch wurde hier leuchtenseitig eine Halterung 12 eingesetzt, die der abgewandelten Ausführungsform der Figur 6A entspricht. Sie wurde demnach um ein Federelement mit Federarm 41 ergänzt. Auch hier wird der Montagevorgang des Halteteils 13 in der Halterung 12 zunächst entsprechend der Beschreibung zu Figur 7 verlaufen.

Um nun jedoch den Montagevorgang abzuschließen, bei welchem die Lampe bis zu einem Endanschlag in Einschubrichtung X weiterbewegt werden muss, wird der Federarm 41 durch den Ankerkopf 38 aus seiner Ruhelage verdrängt und baut eine gegen die Einschubbewegung X gerichtete Federkraft auf. Dies hat zur Folge, dass bei einer Demontage der Lampe 11, wozu ein Lösen von Sockel und Fassung notwendig ist (siehe Ausführungen unten) durch den Federarm 41 eine Auswurfbewegung induziert wird. Hierbei drängen die Federkräfte Ankerkopf 38 in eine entgegen der Einschubbewegung X gerichtete Richtung, bis der Federarm 41 seine Ruhelage erreicht hat. Festzuhalten ist jedoch, dass bei einer besonders bevorzugten Ausführungsform der Ankerkopf 38 durch den Federarm 41 bei Demontage der Lampe 11 zwar in Richtung des Einschubabschnittes 27 der Halterung 12 bewegt wird, jedoch nicht in diesen gelangt. Stattdessen verbleibt er im Halteabschnitt 28, so dass der Übergang in den Einschubabschnitt 27 und damit ein durch Schwerkraft induziertes Herausgleiten des Ankerabschnitts 36 aus der Halterung 12 nicht erfolgt.

In diesem Zusammenhang wird auf Figur 8 verwiesen, die eine vereinfachte Teildarstellung einer Seitenansicht auf die Leuchte 10 im Bereich zweier hintereinander angeordneter Lampen 11 zeigt. Bei dieser Darstellung wurden die Vertikalschenkel 16 der Leuchte 10 weggelassen. Der Ankerabschnitt 36 nebst Halteteil 13 wurde durch gestrichelte Linien in zwei unterschiedlichen Positionen gezeigt. In einer voneinander distanzierten Anordnung der Lampen 11 hat der Ankerkopf 38 etwa die in den Figuren 7 und 9 dargestellte Position im Halteabschnitt 28 der Halterung 12. Durch eine Fortführung der Einschubbewegung X gelangen die Lampen 11 in unmittelbare Nachbarschaft.

Diejenige Lampe 11, von welcher der mit Sockel 15 versehene Endabschnittdargestellt ist, wobei der Sockel 15 in der Fassung 14 verankert ist, ist bereits fertig montiert, so dass ihr hinsichtlich des vorbeschriebenen Vorgangs keine Bewegung in Richtung X aufgezwungen wird.

An Hand der Figuren 10 und 10a wird nunmehr eine andere Ausführungsform von Halterung und Halteteil beschrieben. Beide sind im vorliegenden Ausführungsbeispiel mit Kontakten versehen, die im montierten Zustand der Lampe 11 eine elektrische Verbindung eingehen. Insoweit sind die Halterung und das Halteteil dieser alternativen Ausführungsform als Fassung 14 und Sockel 15 ausgebildet und werden im Folgenden so bezeichnet. Da jedoch die mechanische Verankerung den Kern der Erfindung bildet, ist diese Begriffswahl nicht einschränkend zu versehen. Bei Figur 10 handelt es sich um eine vereinfachte Teilschnittdarstellung der Leuchte 10 gemäß Figur 1, wobei der Anordnungsbereich von Fassung 14 und Sockel 15 dargestellt ist. Figur 10a zeigt hingegen eine Ansicht in Einschubrichtung X auf den Sockel 15 und die Fassung 14, wobei bei der Fassung 14 die in Figur 10 dargestellte, in Einschubrichtung X vorn liegende vordere Gehäusewand 50 weggebrochen ist. Figur 10b zeigt schließlich eine perspektivische Ansicht auf den Lampensockel 15 in Einschubrichtung.

Der Lampensockel 15 bildet zunächst ähnlich wie das Halteteil 13 eine topfartige Ausnehmung für verschiedene Lampenbauteile aus, wie dies insbesondere aus der Schnittdarstellung der Figur 10 ersichtlich ist. Spiegelbildlich zum Halteteil 13 angeordnet nimmt auch diese Ausnehmung in analoger Weise die Lampenabdeckung 43 sowie die Platine 44 auf.

Wie zunächst aus der perspektivischen Darstellung in Figur 10b ersichtlich ist, verfügt der Lampensockel 15 über einen in Richtung Leuchte 10 weisenden Montagedom 51, der Kontaktausnehmungen 52 bildet, in welchen Sockelkontakte 53 einsitzen. Den Kontaktausnehmungen 52 in Einschubrichtung X vorgeordnet ist ein Befestigungsabschnitt 54 gelegen, dessen in Einschubrichtung X vorne liegende und zur vorderen Gehäusewand 50 der Fassung weisende Oberfläche eine Führungsnut 55 ausbildet, die Führungsflächen für einen Haltestift 56 der Fassung 14. ausbildet. Dieses Führungsflächen bilden eine Bewegungsbahn, entlang derer der Haltestift 56 führbar ist, wie später im Einzelnen erläutert wird.

Die Stirnansicht der Lampenfassung 15 in Figur 10A eignet sich in besonderer Weise, um die einzelnen Abschnitte der Führungsflächen bzw. der Führungsnut 55 zu erläutern.

Die Führungsnut 55 entspringt einer zur Fassung 14 gewandten Eintrittsöffnung 57, die mit einem freien Endabschnitt 58 des Haltestifts 56 fluchtet und im Ausführungsbeispiel in einer lampenlängsaxialen, vertikal zum Horizontalschenkel 17 gerichteten Ebene angeordnet ist.

Ausgehend von der Eintrittsöffnung 57 bildet die Führungsnut 55 zunächst den sogenannten Auslenkabschnitt 59 aus. Dieser ist unter einem Winkel zur vorgenannten Vertikalebene geführt und geht in einen wellenartigen Rückführabschnitt 60 über. Dieser Rückführabschnitt enthält darüber hinaus einen Arretierabschnitt 61 und geht in den Ausführabschnitt 62 über, der wiederum selbst in einer Austrittsöffnung 63 mündet.

Die in Figur 10A ebenfalls dargestellte Fassung 14 verfügt über eine Fassungsausnehmung 64, die im Wesentlichen formkomplementär zum Montagedom 51 des Sockels 15 ausgebildet ist. Der schon vorgenannte Haltestift 56 der Fassung 14 ist einenends im Fassungsgehäuse 65 festgelegt und in Richtung der Einsetzöffnung 66 mit seinem freien Endabschnitt 58 gerichtet. Über die Einsetzöffnung 66, die dem Sockel 15 zugewandt ist, lässt sich der Montagedom 51 in die Fassungsausnehmung 64 einbringen.

Der Haltestift 56 liegt ebenfalls in der vorgenannten Vertikalebene bei dem hier gezeigten Ausführungsbeispiel. Für die nachbeschriebene Funktion ist es jedoch vordringlich erheblich, dass er fluchtend zur Eintrittsöffnung 57 der Führungsnut 55 ausgerichtet ist. Der Haltestift 56 ist darüber hinaus federrückstellelastisch ausgebildet und besteht vorzugsweise aus einem Federstahldraht, wobei der freie Endabschnitt durch Umbiegung in Einschubrichtung X eine Arretiernase 67 ausbildet, wie der Lampenlängsschnitt gemäß Figur 10 zeigt. Der besseren Übersicht halber ist in Figur 10A in Abweichung von Figur 10 nicht die in der Fassungsausnehmung 64 angeordnete Druckplatte 68 dargestellt, die über zumindest eine Schraubenfeder 69 druckbelastet werden kann.

Schließlich bildet die Fassung 14 einen Kontaktraum 70 aus, in welchem Fassungskontakte anordenbar sind, die mit den Sockelkontakten 53 eine elektrische Verbindung eingehen.

Fassung 14 und der Sockel 15 bilden in ihrem Zusammenwirken ein System zur mechanischen Festlegung des Lampensockels 15 in der Fassung 14 und somit ein System zur mechanischen Halterung der Lampe 11 in der Leuchte 10 bei gleichzeitiger Gewährleistung einer entsprechenden Spannungsversorgung sowie - wenn erforderlich - der elektrischen Verbindung von Steuerleitungen, mit welchen beispielsweise Lichtfarbe und Lichtintensität einer LED-Lampe 11 beeinflusst werden können. Dies impliziert ebenfalls ein Montageverfahren zum Einsetzen eines Lampensockel 15 in einer Lampenfassung 14. Dieses wird nun an Hand der Figuren 11 bis 14 weiter ausgeführt.

Die Figuren 11a, 12a, 13a und 14a zeigen jeweils eine Seitenansicht auf die Leuchte 10 im Anordnungsbereich von Sockel 15 und Fassung 14 und unterscheiden sich lediglich in ihrer jeweiligen Anordnungsstellung zwischen Lampe 11 und Leuchte 10. Insbesondere ist die unterschiedliche Eintauchtiefe des Montagedoms 51 des Sockels 15 in der Fassungsausnehmung 64 der Fassung 14 dargestellt. Bei den korrespondierenden Darstellungen 11 b, 12b und 12c, 13b und 13c sowie 14b handelt es sich um solche, die der Figur 10a nachempfunden sind. Es handelt sich also um Ansichten auf den Anordnungsbereich von Fassung 14 und Sockel 15 in Einschubrichtung X, wobei die vordere Gehäusewand 50 der Fassung 14 weggebrochen ist.

Das Einsetzen des Sockels 15 in die Fassung 14 und deren Zusammenwirken zur mechanischen Verankerung der Lampe 11 in der Leuchte 10 wird nunmehr im Folgenden dargestellt.

Figur 11a zeigt eine Vormontagestellung, in welcher der Sockel 15 mit seinem Montagedom 51 der Fassung 14 und deren Fassungsausnehmung 64 zugewandt angeordnet ist. Wie der Figur 11 b zu entnehmen ist, befindet sich der federrückstellelastisch auslenkbare Haltestift 56 in seiner Ruhelage, seine Arretiernase 67 ist der Eintrittsöffnung 57 der Führungsnut 55 zugewandt.

In Figur 12 ist nun dargestellt, dass der Montagedom 51 durch die Einsetzöffnung 66 der Fassung 14 hindurch ein erstes Stück in die Fassungsausnehmung 64 hineinbewegt wurde. Die Arretiernase 67 des Haltestiftes 56 taucht durch die Eintrittsöffnung 57 der Führungsnut 55 in selbige ein (siehe Figur 12b). Dies geschieht, indem der Montagedom 51 bzw. der Sockel 15 in Einführrichtung Z bewegt wird. Bei einer Fortführung der Bewegung gleitet die Arretiernase 67 entlang des Auslenkabschnittes 59 der Führungsnut 55, wodurch der Haltestift 56 aus seiner Ruhelage federrückstellelastisch ausgelenkt wird. Der Auslenkabschnitt 59 schließt dabei mit einer vertikal zum Horizontalschenkel 17 gerichteten und lampenlängsaxial verlaufenden Ebene einen Winkel ein und ist in Einführrichtung Z zu dieser Ebene geneigt.

Wie Figur 12c zeigt, gelangt die Arretiernase 67 nach Beendigung ihrer Bewegung entlang des Auslenkabschnittes 59 in den sogenannten Rückführabschnitt 60, welcher in etwa quer zur vorgenannten Ebene verläuft und die Rückkehr des Haltestiftes 56 in seine Ruhelage ermöglicht. Über die quer zur Einführrichtung Z verlaufenden Führungsflächenabschnitte der Führungsnut 55 im Rückführabschnitt 60 wird ein Bewegungsendanschlag definiert, der das Einführen des Sockels 15 in die Fassung 14 begrenzt. Beim Einführen des Sockels 15 in die Fassung 14 verdrängt der Montagedom die in Figur 10 dargestellte Druckplatte 68 entgegen der Schraubenfeder 69 ebenfalls in Einführrichtung Z, wobei die Schraubenfeder 69 eine der Einführrichtung Z entgegen gerichtete Federspannung aufbaut.

Die Führungsnut 55 ist im Bereich des Rückführabschnittes 60 in etwa dachförmig ausgebildet, wobei der First in die Fassungsausnehmung 64 hineingerichtet ist. Erreicht die Arretiernase 67 den vom Rückführabschnitt 60 gebildeten Bewegungsendanschlag, wird der Sockel 15 losgelassen. Aufgrund der dachartig ausgebildeten Führungsnut 55 im Rückführabschnitt 60 in Zusammenwirken mit der die Arretiernase 67 in Ruhestellung bewegenden Federspannung, gleitet die Arretiernase 67 in Richtung Firstlinie, wobei eine minimale Rückverlagerung des Sockels 15 entgegen der Einführrichtung Z durch federbelastete Druckplatte 68 hervorgerufen wird. Erreicht die Arretiernase 67 den Firstbereich, ist die Rückverlagerungsbewegung des Haltestiftes 56 vorerst beendet. Eine Restfederspannung bleibt dem Haltestift 56 jedoch erhalten. Die Arretiernase 67 sitzt im Arretierabschnitt 61 (den First) der Führungsnut 55 ein und hält den Sockel 15 entgegen der Schwerkraft Richtung in der Fassung 14. Der Sockel 15 ist in der Fassung 14 mechanisch verankert (siehe Figur 13a und 13b). Gleichzeitig besteht eine elektrische Verbindung zwischen den Fassungskontakten und den Sockelkontakten 53.

Zum Lösen des Sockels 15 aus der Fassung 14 wird der Sockel 15 erneut in Einführrichtung Z bewegt. Dabei gleitet die Arretiernase 67 aus dem Arretierabschnitt 61 und in Richtung Ruhelage des Haltestiftes 56 heraus, bis sie in den Ausführabschnitt 62 der Führungsnut 55 gelangt. Der Übergang vom Rückführabschnitt 60, der den Arretierabschnitt 61 enthält, in den Ausführabschnitt 62 liegt kurz vor dem Punkt, an welchem die Arretiernase 67 in Ruhelage des Haltestiftes 56 befindlich ist. Der Ausführabschnitt 62 selbst schließt wiederum einen Winkel mit der oben definierten lampenlängsaxialen Ebene ein, ist jedoch in Einführrichtung Z von dieser wegweisend gerichtet.

Der Übergang der Arretiernase 67 in den Ausführabschnitt 62 ist in Fig. 13c gezeigt. Gleichzeitig bildet der Rückführabschnitt 60 im Übergangsbereich in den Ausführabschnitt 62 durch die Führungsflächen der Führungsnut 55 wiederum einen Bewegungsendanschlag aus, der ein weiteres Einführen des Sockels 15 in die Fassung 14 hinein unterbindet.

Nach dem Loslassen des Sockels 15 gleitet dieser nun induziert durch die Federkraft der Schraubenfeder 69, entgegen der Einführrichtung z aus der Fassungsausnehmung 64 hinaus, bis eine Entnahmeposition erreicht ist. Aufgrund des Verlaufes des Ausführabschnittes erzwingt diese Austrittsbewegung wiederum eine federrückstellelastische Auslenkung des Haltestiftes 56, welcher in seiner Ruhelage in der Vertikalebene (siehe oben) angeordnet ist. Der Bewegung des Sockels 15 entgegen der Einführrichtung Z beim Lösen aus der Fassung 14 muss also gegen die Federrückstellkraft des Haltestiftes 56 erfolgen, dessen hierdurch erzeugter Reibschluss an den Führungsflächen der Führungsnut 55 die Bewegung bremst. In vorteilhafter Ausgestaltung ist die Federrückstellkraft bzw. die durch den Ausführabschnitt 62 induzierte Auslenkung des Haltestiftes 56 so bemessen, dass eine Rückverlagerung des Sockels 15 aus der Fassung 14 hinaus entgegen der Einführrichtung Z beispielsweise durch die Schwerkraft nur in einem gewissen Maß erfolgen kann, ohne zusätzlichen Kraftaufwand durch einen Benutzer diese Entnahmebewegung jedoch nicht zum Abschluss kommt, so dass der Sockel 15 in der Fassung 14 in einer Entnahmestellung gehalten ist (Fig. 14).

Auf diese Weise wird verhindert, dass bei einem versehentlichen wie absichtlichen Lösen des Sockels 15 aus der Fassung 14 die Lampe 11 unkontrolliert ihre mechanische Verankerung verlässt und ein unbeabsichtigtes Herausfallen der Lampe 11 aus der Leuchte 10 nicht möglich ist. Erst ein Herausziehen des Sockels 15 aus der Fassung 14 überwindet den Reibschluss und zwingt dem Haltestift 56 eine Auslenkung auf, über welche er dazu geeignet ist, die Führungsnut 55 über die Austrittsöffnung 63 zu verlassen.

Abschließend sei nunmehr die Montage der Lampe 11 in der Leuchte 10 beschrieben, die sich sowohl des Verfahrens zum Einsetzen des Halteteils 13 in der Halterung 12 als auch des Verfahrens zum Einsetzen des Sockels 15 in der Fassung 14 bedient.

Bei diesem Montageverfahren wird zunächst das Halteteil 13 vor der Öffnung 26 im Bereich des Einschubabschnittes 27 der Halterung 12 positioniert. Der Ankerkopf 38 wird durch die Öffnung 26 in den Einschubabschnitt 27 in Einsetzrichtung Y hineinbewegt. Die Einsetzrichtung Y wird sodann über die Führungsflächen 30 in die Einschubrichtung X transferiert. Eine Weiterbewegung in Einschubrichtung X des Ankerkopfes 36 führt zu dessen Anordnung im Halteabschnitt 28. Sofern vorhanden, wird der Federarm 41 der im Halteraum 31 einsitzenden Feder 40 unter Aufbau einer Federspannung aus seiner Ruhelage gedrängt.

Beim Einsetzen des Halteteils 13 in die Halterung 12 weist die Lampe 11 eine zur Leuchte 10 geneigte Stellung auf (siehe Fig. 2), so dass der Sockel 15 deutlich von der Fassung 14 beabstandet ist. Aufgrund der durch die Formgebung der Endabschnitte 39 des Ankerkopfes 38 möglichen Schwenkbeweglichkeit der Lampe 11, ist es nun möglich, den Sockel 14 in Einführrichtung Z auf die Fassung 14 zuzubewegen. Die Schwenkbewegung erfolgt dabei um den Ankerkopf 38 herum, so dass die Einführrichtung z tatsächlich eine Kreisbewegung und keine streng lineare Bewegung ist. Aufgrund des großen Radius, der durch die Länge der Lampe 11 bestimmt ist, kann die eigentliche Einsetzbewegung Z des Montagedoms 51 in die Fassungsausnehmung 64 als lineare Bewegung angesehen werden.

In Fortführung der Schwenkbewegung gelangt nunmehr der Montagedom 51 des Sockels 15 in den Bereich der Einsetzöffnung 66 des Fassungsgehäuses 65 der Fassung 14. Er durchtaucht die Einsetzöffnung 66, wobei die Arretiernase 67 des Haltestiftes 56 durch die Eintrittsöffnung 57 in die Führungsnut 55 gelangt. Er gleitet entlang des Auslenkabschnittes 59 unter Aufbau einer Federspannung entlang und wird federrückstellelastisch ausgelenkt. Gelangt die Arretiernase 67 in den Übergangsbereich vom Auslenkabschnitt 59 in den Rückführabschnitt 60, bilden die Führungsflächen der Führungsnut 55 einen Bewegungsendanschlag für eine Bewegung in Einführrichtung Z.

Die Bewegung des Montagedoms 51 in die Fassungsausnehmung 64 hinein hat zur Folge, dass eine in der Fassungsausnehmung 64 federbelastete Druckplatte 68 unter Aufbau einer Federspannung ebenfalls in Einführrichtung Z verlagert wird. Wenn die Arretiernase 67 den Bewegungsendanschlag erreicht, wird der Sockel 15 vom Benutzer losgelassen. Die Federspannung wirkt über die Druckplatte 68 auf den Montagedom 51 und führt zu einer partiellen Rückverlagerung entgegen der Einführrichtung Z, wobei sich der Haltestift 56 entlang der Führungsnut in den Rückführabschnitt 60 in Richtung seiner Ruhelage bewegt. Ein dachförmiger Abschnitt des Rückführabschnittes 60, der den eigentlichen Arretierabschnitt 61 bildet, lässt eine Bewegung der Arretiernase 67 bis zu einem First zu. Ist diese erreicht, endet auch die durch die Druckplatte 68 induzierte Rückverlagerung des Montagedoms 51 aus der Fassung 14 heraus. Die Arretiernase 67, welche im Arretierabschnitt 61 der Führungsnut 55 einliegt, hält nunmehr den Sockel 15 entgegen der federkraftbeaufschlagten Druckplatte 68 und der eventuell wirkenden Schwerkraft in der Fassung 14. Der Sockel 15 ist auf diese Weise in der Fassung 14 mechanisch verankert.

Ist die Lampe 11 auf diese Weise montiert und durch den Sockel 15 und die Fassung 14 einerseits und durch die Halterung 12 und das Halteteil 13 andererseits gehalten, kommt ein weiterer Vorteil des Zusammenwirkens von Halterung 12 und Halteteil 13 zum tragen. Bei montierter Lampe 11 ist der Ankerkopf 38 mit Abstand zur nahegelegenen zweiten, in Einschubrichtung hinten liegenden Stirnwand 22 gelagert. Tritt nun im Betrieb der Lampe 11 die eingangs erwähnte Wärmeausdehnung auf, kann der Ankerkopf 38 im Halteabschnitt 28 entsprechend in Richtung X wandern, so dass keinerlei Schäden an Lampe 11 oder Leuchte 10 auftreten. Die Halterung 12 und das Halteteil 13 ermöglichen so die Kompensation der Wärmeausdehnung der Lampe 11.

Zum Entfernen der Lampe 11 aus der Leuchte 10 wird nunmehr zuerst erneut der Sockel 15 hinein in die Fassungsausnehmung 64 in Einführrichtung Z bewegt. Dies führt zu einer Bewegung der Arretiernase 67 in Richtung der Ruhelage des Haltestiftes 56, wobei die Arretiernase 67 den Rückführabschnitt 60 verlässt und in den dem Auslenkabschnitt 59 gegenüberliegenden Ausführabschnitt 62 gelangt. Dieser mündet in einer Austrittsöffnung 63, durch welche die Arretiernase 67 die Führungsnut 55 verlassen kann, so dass ein Herausnehmen des Sockels 15 aus der Fassung 14 möglich ist.

Wie vorgenannt beschrieben, zwingt der Ausführabschnitt 62 der Arretiernase 67 jedoch eine Bewegung auf, die wiederum zu einem Auslenken des Haltestiftes 56 und zum Aufbau einer Federspannung führt. Diese Federspannung ist dazu geeignet, den Montagedom 51 gegen die Federspannung der Druckplatte 68 und/oder entgegen einer eventuell wirkenden Schwerkraft in der Fassung 14 zu halten, damit ein Ausfallen des Sockels 15 aus der Fassung 14 vermieden wird (Fig. 14).

Nunmehr ist durch den Benutzer eine zusätzliche Kraft aufzubringen, die den Sockel 15 von der Fassung 14 löst und zu einem Herausgleiten der Arretiernase 67 aus der Führungsnut 55 führt. Nach diesem Lösen von Sockel 15 und Fassung 14 hat die Lampe 11 wiederum eine zur Leuchte 10 geneigte Stellung (siehe Fig. 2).

Nunmehr kann der Ankerkopf 38 entgegen der Einschubrichtung X aus dem Halteraum 31 heraus in den Einschubabschnitt 27 bewegt werden. Die Führungsflächen 30 kehren die Bewegungsrichtung um in eine Entnahmerichtung, die der Einsetzrichtung Y entgegengesetzt ist. Der Ankerkopf 38 verlässt die Halterung 12 durch deren Öffnung 26, woraufhin die mechanischen Verbindungen zwischen Lampe 11 und Leuchte 10 aufgehoben sind.

Sofern eine Halterung 12 mit Federelement 40 Verwendung gefunden hat, unterstützt der Federarm 41 die Bewegung entgegen der Einschubrichtung X und induziert die Demontagebewegung. Darüber hinaus schiebt der Federarm 41 den Ankerkopf 38 auch dann aus dem Halteraum 31 heraus und in den Einschubabschnitt 27 hinein, wenn versehentlich die Lampe beim Lösen des Sockels 15 aus der Fassung 14 losgelassen wird. Auf diese Weise wird verhindert, dass die Kräfte, die ein solches Fallenlassen der Lampe und die daraus resultierende Schwenkbewegung auf die Halterung 12 und insbesondere deren Stege 29 ausübt, letztere zerstören. Auch bei einer solchen Fehlbedienung ist somit sichergestellt, dass die Halterung 12 und somit die Leuchte intakt bleibt.

Wie dargestellt wurde, dienen der Sockel 15 und die Fassung 12 der mechanischen Verankerung der Lampe 11 in der Leuchte 10 durch ein sehr vorteilhaftes Bedienkonzept, welches auch als Push-in-Push-out-Bedienkonzept bekannt ist. Dies bedeutet, dass sowohl zum Verankern als auch zum Lösen der Sockel 15 in die Fassung 14 hineingedrückt werden muss. Es ist also offensichtlich, dass man unter Weglassen von Fassungskontakten und Sockelkontakten sowie entsprechenden Kontaktträgerbauteilen eine Halteteil und eine Halterung bilden kann, die hinsichtlich der Bauelemente, welche für die mechanische Verankerung Verantwortung zeigen, dem Sockel 15 und der Fassung 14 entsprechen. Das Nutzen derart ausgestalteter Halterung und Halteteil muss somit als äquivalent zur Nutzung von Sockel und Fassung anzusehen sein.

Darüber hinaus ist es für den Fachmann jederzeit ersichtlich, dass die gegenständliche Ausbildung der Fassung sockelseitig verwirklicht werden kann und die gegenständliche Ausbildung des Sockels fassungsseitig verwirklicht werden kann, ohne dass sich hierdurch Nachteile oder besondere Konstruktionsanforderungen ergeben. Auch eine solche Lösung wäre demnach als äquivalent anzusehen.

### Bezugszeichenliste:

- 10: Leuchte
- 11: Lampe
- 12: Halterung
- 13: Halteteil
- 14: Fassung
- 15: Sockel
- 16: Vertikalschenkel
- 17: Horizontalschenkel
- 18: Aufnahmeraum für Lampe 11
- 19: Versorgungsraum
- 20: Boden von 12
- 21: erste Stirnwand von 12
- 22: zweite Stirnwand von 12
- 23: erste Seitenwand von 12
- 24: zweite Seitenwand von 12
- 25: Aufnahmeraum von 12
- 26: Öffnung von 12
- 27: Einschubabschnitt von 26
- 28: Halteabschnitt von 26
- 29: Steg von 12
- 30: Führungsfläche von 12
- 31: Halteraum von 28
- 32: Rastmittel von 12
- 33: Kragen von 12
- 34: Halteteilboden von 13
- 35: Halteteilseitenwand von 13
- 36: Ankerabschnitt von 13
- 37: Ankerzapfen von 13
- 38: Ankerkopf von 13
- 39: Endabschnitt von 38
- 40: Federelement 12
- 41: Federarm 12
- 42: Aussparung von 17
- 43: Lampenabdeckung von 11
- 44: Platine von 11
- 45: LED
- 50: vordere Gehäusewand von 14
- 51: Montagedom von 15
- 52: Kontaktausnehmungen von 15
- 53: Sockelkontakt von 15
- 54: Befestigungsabschnitt von 15
- 55: Führungsnut von 15
- 56: Haltestift von 14
- 57: Eintrittsöffnung von 55
- 58: freier Endabschnit von 56
- 59: Auslenkabschnitt von 55
- 60: Rückführabschnitt von 55
- 61: Arretierabschnitt von 55
- 62: Ausführabschnitt von 55
- 63: Austrittsöffnung von 55
- 64: Fassungsausnehmung von 14
- 65: Fassungsgehäuse von 14
- 66: Einsetzöffnung von 14
- 67: Arretiernase
- 68: Druckplatte
- 69: Schraubenfeder
- 70: Kontaktraum

- X: Einschubrichtung
- Y: Einführrichtung
- Z: Einsetzrichtung

## Patentansprüche

1. Leuchte (10) zur Aufnahme zweiseitig gehaltener Lampen (11), die an einem ersten Ende einen Sockel (15) aufweisen, der in eine leuchtenseitige Fassung (14) eingreift, welche mit Fassungskontakten versehen ist, die Kontakte (53) des Lampensockels (15) elektrisch kontaktieren, wobei die Fassung (14) das erste Ende der Lampe (11) über den Sockel (15) mechanisch hält und mit einer leuchtenseitigen Halterung (12), die ein lampenseitiges Halteteil (13) aufnimmt, welches an einem zweiten Ende der Lampe (11) angeordnet ist, wobei die Halterung (12) über das Halteteil (13) das zweite Ende der Lampe (11) mechanisch in der Leuchte (10) hält, wobei die Halterung (12) lediglich der mechanischen Festlegung der Lampe (11) dient und hinsichtlich elektrischer Kontakte kontaktfrei ausgebildet ist und wobei die Halterung (12) ein lediglich der mechanischen Festlegung der Lampe (11) dienendes Halteteil (13) aufzunehmen in der Lage ist, **dadurch gekennzeichnet, dass** die Halterung (12) für eine Lampe (11) an einem Leuchtenbauteil mit einem im wesentlichen topfartigen Grundkörper, auf dessen Boden (20) zwei einander gegenüberliegende Stirnwände (21/22) angeordnet sind, die zwischen sich zwei ebenfalls gegenüberliegende Seitenwände (23/24) halten, wobei die Stirn- und Seitenwände (21/22/23/24) einen Aufnahmeraum (25) umschließen, der über eine Öffnung (26) zugänglich ist, die sich in einen Einschubabschnitt (27) und einen sich in Einschubrichtung (X) hinten gelegenen Halteabschnitt (28) teilt und dass die Fassung (14) mit einer Ausnehmung (64) zur Aufnahme eines Montagedoms (51) eines Sockels (15), wobei in der Ausnehmung (64) ein Federelement (69) angeordnet, welches insbesondere über eine Druckplatte (68) auf ein Halteteil wirkt und mit einem in der Ausnehmung (64) angeordneten Haltestift (56), der federrückstellelastisch angelenkt ist.

2. Leuchte nach Anspruch 1, **dadurch gekennzeichnet, dass** der Halteabschnitt der Halterung (12) durch zwei sich gegenüberliegende, in Einschubrichtung (X) orientierte Stege (29) gebildet ist, die die Öffnung (26) im Bereich des Halteabschnitts (28) nutbildend verengen.

3. Leuchte nach Anspruch 1 oder 2, **dadurch gekennzeichnet, dass** im Aufnahmeraum (25) der Halterung (12) wenigstens eine Führungsfläche (30) angeordnet ist, die die Einschubbewegung (X) eines einzusetzenden Lampenbauteil steuert.

4. Leuchte nach Anspruch 3, **dadurch gekennzeichnet, dass** die Führungsfläche (30) der in Einschubrichtung (X) vorn liegenden Stirnwand (21) entspringt und zum Boden (20) hin abfällt.

5. Leuchte nach Anspruch 3, **dadurch gekennzeichnet, dass** sich die Führungsfläche (30) von der in Einschubrichtung (X) vom gelegenen Stirnwand (21) bodenparallel bis zu in Einschubrichtung (X) hinten gelegenen Stirnwand (22) erstreckt.

6. Leuchte nach Anspruch 2, **dadurch gekennzeichnet, dass** der zwischen den Stegen (29) und dem Boden (20) gebildete Halteraum (31) des Halteabschnitts (28) derart bemessen ist, dass ein einzusetzendes Lampenbauteil im Wesentlichen spielfrei haltbar ist.

7. Leuchte nach Anspruch 3 und 6, **dadurch gekennzeichnet, dass** der Halteraum (31) von den Stegen (29) und der bodenseitigen Führungsfläche (30) begrenzt ist.

8. Leuchte nach einem der vorhergehenden Ansprüche 1 bis 7, **dadurch gekennzeichnet, dass** die Stirn-und/oder Seitenwände (21/22/23/24) außenseitig Rastmittel (32) aufweisen, um die Halterung (12) in einem Ausschnitt des Leuchtenbauteils verankern zu können.

9. Lampe (11) für eine Leuchte (10), mit einem ersten Ende, das mit einem Sockel (15) versehen ist, der Sockelkontakte (53) trägt und für das Einsetzen in eine leuchtenseitige Fassung (14) vorgesehen ist, welche Fassungskontakte zu elektrischen Kontaktierung des Sockels (15) aufweist, wobei der Sockel (15) über die Fassung (14) das erste Ende der Lampe (11) in der Leuchte (10) mechanisch hält, und mit einem zweiten Ende, welches ein Halteteil (13) aufweist, dass dazu geeignet ist, in eine Halterung (12) der Leuchte (10) eingesetzt zu werden, wobei das Halteteil (13) über die Halterung (12) das zweite Ende der Lampe (11) in der Leuchte (10) mechanisch hält, wobei das Halteteil (13) lediglich der mechanischen Festlegung der Lampe (11) in der Leuchte (10) dient und hinsichtlich elektrischer Kontakte kontaktfrei ausgebildet ist, wobei das Halteteil (13) in eine leuchtenseitige, lediglich der mechanischen Festlegung der Lampe dienenden Halterung (12) einsetzbar ist, **dadurch gekennzeichnet, dass** das Halteteil (13) mit einem von einem Halteteilboden (34) und Halteteilseitenwänden (35) begrenzten Aufnahmeraum für Lampenbauteile versehen ist, wobei eine der Halteteilseitenwände (35) außenseitig einen Ankerabschnitt (36) zur mechanischen Festlegung der Lampe (11) an einer Leuchte (10) aufweist und dass der Lampensockel (15) mit einem Montagedom (51) versehen ist, geeignet zum Einsetzen in eine Lampenfassung (14), die einen federrückstellelastisch angelenketen Haltestift (56) zur mechanischen Verankerung des Halteteils (15) aufweist, wobei der Montagedom (51) Führungsflächen aufweist, die eine Bewegungsbahn bilden, entlang derer der Haltestift (56) führbar ist, wobei die Bewegungsbahn dazu geeignet ist, bei einer Relativbewegung von Halteteil (15) und Halterung (14) den Haltestift
- mittels eines Auslenkabschnitts (59) unter Aufbau einer Federspannung aus einer Ruhelage in eine erste Richtung auszulenken,
- mittels eines Rückführabschnitts (60) unter teilweisem Abbau der Federspannung in Richtung seiner Ruhelage zurückzuführen,
- unter Aufrechterhaltung einer Federrestspannung in einem Arretierabschnitt (61) zu halten, der Teil des Rückführabschnittes (60) ist.

10. Lampe nach Anspruch 9, **dadurch gekennzeichnet, dass** der Ankerabschnitt (36) des Halteteils (13) einen Ankerkopf (38) aufweist, der mittels eines Ankerzapfens (37) an der Halteteilseitenwand (35) festgelegt ist.

11. Lampe nach Anspruch 10, **dadurch gekennzeichnet, dass** der Ankerzapfen (37) schmaler ist als der Ankerkopf (38) und der Ankerabschnitt (36) insgesamt in etwa T-förmig ausgestaltet ist.

12. Lampe nach Anspruch 10 oder 11, **dadurch gekennzeichnet, dass** der Ankerkopf (38) zumindest an seinen Endabschnitten (39) walzenartig geformt ist.

13. Lampe nach Anspruch 9, **dadurch gekennzeichnet, dass** die Bewegungsbahn bei einer weitergehenden Relativbewegung von Halterung (14) und Halteteil (15) dazu geeignet ist, den Haltestift (56)
- aus dem Arretierabschnitt (61) zu lösen,
- unter Abbau der Federrestspannung vom Rückführabschnitt (60) in einen Ausführabschnitt (62) der Bewegungsbahn zu überführen.

14. Lampe nach Anspruch 13, **dadurch gekennzeichnet, dass** der Ausführabschnitt (62) dazu geeignet ist, den Haltestift (56) unter erneutem Aufbau einer Federspannung in eine zweite Richtung auszulenken, die der ersten Auslenkrichtung entgegengesetzt ist.

15. Lampe nach einem der Ansprüche 9, 13 oder 14, **dadurch gekennzeichnet, dass** die Führungsflächen zu einer in eine Seitenwand des Montagedoms (51) eingearbeiteten Führungsnut (55) gehören.

16. Lampe nach Anspruch 15, **dadurch gekennzeichnet, dass** die Führungsnut (55) einer Eintrittsöffnung (57) entspringt, durch die der Haltestift (56) in die Nut (55) einführbar ist und in einer Austrittsöffnung (63) endet, durch die der Haltestift (56) ausführbar ist.

## Claims

1. Luminaire (10) for receiving lamps (11) which are held at both ends and which have, at a first end, a base (15) which engages in a socket (14) on the luminaire which is provided with socket contacts which make electrical contact with the contacts (53) of the lamp base (15), wherein the socket (14) holds the first end of the lamp (11) mechanically via the base (15) and with a mounting (12) on the luminaire which receives a holding part (13) on the lamp which is arranged at a second end of said lamp (11), wherein the mounting (12) holds said second end of the lamp (11) mechanically in the luminaire (10) via the holding part (13),
wherein
the mounting (12) merely serves to secure the lamp (11) mechanically and is of contact-free construction as regards electrical contacts and wherein the mounting (12) is capable of receiving a holding part (13) which merely serves to secure the lamp (11) mechanically,
**characterised in that**
the mounting (12) for a lamp (11) on a luminaire component with a substantially pot-shaped base body, on the bottom (20) of which there are arranged two mutually opposed end walls (21/22) which hold, between them, two side walls (23/24) which are likewise opposed, wherein the end walls and side walls (21/22/23/24) enclose a receiving space (25) which is accessible via an aperture (26) which is divided into a push-in section (27) and a holding section (28) which is located behind in the direction of pushing-in (X), and that the socket (14) with a clearance (64) for receiving a mounting dome (51) belonging to a base (15), wherein there is arranged in said clearance (64) a spring element (69) which acts, particularly via a pressure plate (68), upon a holding part and with a holding pin (56) which is arranged in said clearance (64) and is articulated in a spring-restoring elastic manner.

2. Luminaire according to Claim 1, **characterised in that** the holding section of the mounting (12) is formed by two mutually opposed webs (29) which are oriented in the direction of pushing-in (X) and which narrow the aperture (26) in the region of the holding section (28) in a groove-forming manner.

3. Luminaire according to Claim 1 or 2, **characterised in that** there is arranged in the receiving space (25) of the mounting (12) at least one guide face (30) which controls the direction of pushing-in (X) of a lamp component which is to be inserted.

4. Luminaire according to Claim 3, **characterised in that** the guide face (30) emanates from the end wall (21) lying at the front in the direction of pushing-in (X), and slopes down towards the bottom (20).

5. Luminaire according to Claim 3, **characterised in that** the guide face (30) of that end wall (21) which is located at the front in the direction of pushing-in (X) extends, parallel to the bottom, as far as the end wall (22) which is located behind in the direction of pushing-in (X).

6. Luminaire according to Claim 2, **characterised in that** that holding space (31) of the holding section (28) which is formed between the webs (29) and the bottom (20) is dimensioned in such a way that a lamp component which is to be inserted can be held in a substantially play-free manner.

7. Luminaire according to Claims 3 and 6, **characterised in that** the holding space (31) is delimited by the webs (29) and the guide face (30) on the bottom.

8. Luminaire according to one of the preceding Claims 1 to 7, **characterised in that** the end and/or side walls (21/22/23/24) have latching means (32) on the outside in order to be able to anchor the mounting (12) in a cut-out in the luminaire component.

9. Lamp (11) for a luminaire (10), having a first end which is provided with a base (15) which carries base contacts (53) and is intended for insertion in a socket (14) on the luminaire, which socket has socket contacts for making electrical contact with the base (15), wherein said base (15) holds the first end of the lamp (11) mechanically in the luminaire (10) via the socket (14), and having a second end which has a holding part (13) which is suitable for being inserted in a mounting (12) belonging to the luminaire (10), wherein said holding part (13) holds the second end of the lamp (11) mechanically in the luminaire (10) via the mounting (12), wherein said holding part (13) merely serves to secure the lamp (11) mechanically in the luminaire (10) and is of contact-free construction as regards electrical contacts, wherein said holding part (13) can be inserted in a mounting (12) on the luminaire, which mounting merely serves to secure the lamp mechanically,
**characterised in that**
the holding part (13) is provided with a receiving space for lamp components which is delimited by a bottom (34) of the holding part and by side walls (35) of said holding part, wherein one of said side walls (35) of the holding part has, on the outside, an anchoring section (36) for securing the lamp (11) mechanically on a luminaire (10), and that the lamp base (15) is provided with a mounting dome (51) in a manner suitable for insertion in a lamp socket (14) which has a holding pin (56), which is articulated in a spring-restoring elastic manner, for anchoring the holding part (15) mechanically, wherein the mounting dome (51) has guide faces which form a path of motion along which the holding pin (56) can be guided, wherein said path of motion is suitable, when a relative movement of the holding part (15) and mounting (14) occurs, for:
- deflecting the holding pin out of an inoperative position in a first direction by means of a deflecting section (59) with the building-up of a spring tension;
- guiding said holding pin back in the direction of its inoperative position by means of a returning section (60) with a partial reduction of the spring tension; and
- holding said holding pin in an arresting section (61), which is part of the returning section (60), with maintenance of a residual spring tension.

10. Lamp according to Claim 9, **characterised in that** the anchoring section (36) of the holding part (13) has an anchoring head (38) which is secured on the side wall (35) of the holding part by means of an anchoring tongue (37).

11. Lamp according to Claim 10, **characterised in that** the anchoring tongue (37) is narrower than the anchoring head (38) and the anchoring section (36) as a whole is of approximately T-shaped configuration.

12. Lamp according to Claim 10 or 11, **characterised in that** the anchoring head (38) is of roller-like shape, at least at its end sections (39).

13. Lamp according to Claim 9, **characterised in that** the path of motion is suitable, when a continuing relative movement of the mounting (14) and holding part (15) occurs, for:
- releasing the holding pin (56) from the arresting section (61); and
- transferring said holding pin from the returning section (60) into a guiding-out section (62) of the path of motion with a reduction of the residual spring tension.

14. Lamp according to Claim 13, **characterised in that** the guiding-out section (62) is suitable for deflecting the holding pin (56) in a second direction, which is directed oppositely to the first direction of deflection, with renewed building-up of a spring tension.

15. Lamp according to one of Claims 9, 13 or 14, **characterised in that** the guide faces belong to a guide groove (55) which is incorporated in a side wall of the mounting dome (51).

16. Lamp according to Claim 15, **characterised in that** the guide groove (55) emanates from an entry aperture (57) through which the holding pin (56) can be introduced into the groove (55), and said groove terminates in an exit aperture (63) through which said holding pin (56) can be guided out.

## Revendications

1. Luminaire (10) destiné à recevoir des lampes (11) qui sont maintenues sur deux côtés et qui présentent à une première extrémité un culot (15) qui s'engage dans une douille (14) du luminaire, qui est pourvue de contacts de douille qui entrent en contact électrique avec des contacts (53) du culot de lampe (15), sachant que la douille (14) maintient mécaniquement la première extrémité de la lampe (11) via le culot (15), et avec un organe de maintien (12) du luminaire qui reçoit un élément de maintien (13) de la lampe qui est disposé à une deuxième extrémité de la lampe (11), sachant que l'organe de maintien (12) maintient mécaniquement la deuxième extrémité de la lampe (11) dans le luminaire (10) via l'élément de maintien (13), sachant que l'organe de maintien (12) sert uniquement à l'immobilisation mécanique de la lampe (11) et est réalisé dépourvu de contacts électriques, et sachant que l'organe de maintien (12) est apte à recevoir un élément de maintien (13) servant uniquement à l'immobilisation mécanique de la lampe (11), **caractérisé en ce que** l'organe de maintien (12) pour une lampe (11) sur un composant de luminaire est pourvu d'un corps de base essentiellement du genre pot, sur le fond (20) duquel sont disposées deux parois frontales (21/22) en vis-à-vis qui maintiennent entre elles deux parois latérales (23/24) également en vis-à-vis, sachant que les parois frontales et latérales (21/22/23/24) entourent un espace récepteur (25) qui est accessible par l'intermédiaire d'une ouverture (26) qui se divise en une partie d'insertion (27) et une partie de maintien (28) située en arrière dans la direction d'insertion (X), et **en ce que** la douille (14) est pourvue d'un évidement (64) destiné à recevoir un dôme de montage (51) d'un culot (15), sachant qu'un élément formant ressort (69) est disposé dans l'évidement (64), élément qui agit notamment par l'intermédiaire d'une plaque de pression (68) sur un élément de maintien, et avec une broche de maintien (56) qui est disposée dans l'évidement (64) et est déviable élastiquement par une force de rappel de ressort.

2. Luminaire selon la revendication 1, **caractérisé en ce que** la partie de maintien de l'organe de maintien (12) est formée par deux branches (29) en vis-à-vis, orientées dans la direction d'insertion (X), qui rétrécissent l'ouverture (26) dans la région de la partie de maintien (28) en formant une rainure.

3. Luminaire selon la revendication 1 ou 2, **caractérisé en ce qu'**au moins une surface de guidage (30) est disposée dans l'espace intérieur (25) de l'organe de maintien (12) et dirige la direction d'insertion (X) d'un composant de luminaire à insérer.

4. Luminaire selon la revendication 3, **caractérisé en ce que** la surface de guidage (30) part de la paroi frontale (21) située en avant dans la direction d'insertion (X) et descend en pente en direction du fond (20).

5. Luminaire selon la revendication 3, **caractérisé en ce que** la surface de guidage (30) s'étend, à partir de la paroi frontale (21) située en avant dans la direction d'insertion (X), parallèlement au fond jusqu'à la paroi frontale (22) située en arrière dans la direction d'insertion (X).

6. Luminaire selon la revendication 2, **caractérisé en ce que** l'espace de maintien (31) de la partie de maintien (28), formé entre les branches (29) et le fond (20), est dimensionné de telle sorte qu'un composant de luminaire à insérer peut y être maintenu essentiellement sans jeu.

7. Luminaire selon les revendications 3 et 6, **caractérisé en ce que** l'espace de maintien (31) est délimité par les branches (29) et la surface de guidage (30) côté fond.

8. Luminaire selon l'une des revendications précédentes 1 à 7, **caractérisé en ce que** les parois frontales et/ou latérales (21/22/23/24) présentent sur le côté extérieur des moyens d'enclenchement (32) pour pouvoir ancrer l'organe de maintien (12) dans une encoche du composant de luminaire.

9. Lampe (11) pour un luminaire (10), avec une première extrémité qui est pourvue d'un culot (15) qui porte des contacts de culot (53) et est destiné à être inséré dans une douille (14) du luminaire qui présente des contacts de douille pour la mise en contact électrique du culot (15), sachant que le culot (15) maintient mécaniquement la première extrémité de la lampe (11) dans le luminaire (10) via la douille (14), et avec une deuxième extrémité qui présente un élément de maintien (13) qui est apte à être inséré dans un organe de maintien (12) du luminaire (10), sachant que l'élément de maintien (13) maintient mécaniquement la deuxième extrémité de la lampe (11) dans le luminaire (10) via l'organe de maintien (12), sachant que l'élément de maintien (13) sert uniquement à l'immobilisation mécanique de la lampe (11) dans le luminaire (10) et est réalisé dépourvu de contacts électriques, sachant que l'élément de maintien (13) peut être inséré dans un organe de maintien (12) du luminaire, servant uniquement à l'immobilisation mécanique de la lampe, **caractérisée en ce que** l'élément de maintien (13) est pourvu d'un espace récepteur pour des composants de luminaire qui est délimité par un fond (34) d'élément de maintien et des parois latérales (35) d'élément de maintien, sachant qu'une des parois latérales (35) d'élément de maintien présente sur le côté extérieur une partie d'ancrage (36) pour l'immobilisation mécanique de la lampe (11) sur un luminaire (10), et **en ce que** le culot de lampe (15) est pourvu d'un dôme de montage (51), apte à être inséré dans une douille (14) pour lampe qui présente une broche de maintien (56) déviée élastiquement par une force de rappel de ressort et destinée à l'ancrage mécanique de l'élément de maintien (13), sachant que le dôme de montage (51) présente des surfaces de guidage qui forment une voie de déplacement le long de laquelle la broche de maintien (56) peut être guidée, sachant que la voie de déplacement est apte, lors d'un mouvement relatif entre l'élément de maintien (13) et l'organe de maintien (12),
- à dévier la broche de maintien dans une première direction à partir d'une position de repos, au moyen d'une partie de déviation (59), en établissant une contrainte de ressort,
- à ramener la broche de maintien en direction de sa position de repos au moyen d'une partie de rappel (60), en supprimant partiellement la contrainte de ressort,
- à maintenir la broche de maintien dans une partie de blocage (61) faisant partie de la partie de rappel (60), en conservant une contrainte résiduelle de ressort.

10. Lampe selon la revendication 9, **caractérisée en ce que** la partie d'ancrage (36) de l'élément de maintien (13) présente une tête d'ancrage (38) qui est fixée au moyen d'un tenon d'ancrage (37) sur la paroi latérale (35) de l'élément de maintien.

11. Lampe selon la revendication 10, **caractérisée en ce que** le tenon d'ancrage (37) est plus étroit que la tête d'ancrage (38), et la partie d'ancrage (36) est globalement configurée approximativement en forme de T.

12. Lampe selon la revendication 10 ou 11, **caractérisée en ce que** la tête d'ancrage (38) est formée à la manière d'un cylindre au moins dans ses parties terminales (39).

13. Lampe selon la revendication 9, **caractérisée en ce que** la voie de déplacement est apte, lors d'un mouvement relatif supplémentaire entre l'organe de maintien (12) et l'élément de maintien (13),
- à défaire la broche de maintien (56) de la partie de blocage (61),
- à transférer la broche de maintien (56) de la partie de rappel (60) dans une partie de sortie (62) de la voie de déplacement, en supprimant la contrainte résiduelle de ressort.

14. Lampe selon la revendication 13, **caractérisée en ce que** la partie de sortie (62) est apte, en établissant à nouveau une contrainte de ressort, à dévier la broche de maintien (56) dans une deuxième direction qui est opposée à la première direction de déviation.

15. Lampe selon l'une des revendications 9, 13 ou 14, **caractérisée en ce que** les surfaces de guidage font partie d'une rainure de guidage (55) ménagée dans une paroi latérale du dôme de montage (51).

16. Lampe selon la revendication 15, **caractérisée en ce que** la rainure de guidage (55) part d'une ouverture d'entrée (57), par laquelle la broche de maintien (56) peut être introduite dans la rainure (55), et se termine par une ouverture de sortie (63), par laquelle la broche de maintien (56) peut en être sortie.
